# EUROPÄISCHE PATENTSCHRIFT

(11) **EP 2 620 581 B1**
(45) Veröffentlichungstag und Bekanntmachung des Hinweises auf die Patenterteilung: **09.09.2015**
(21) Anmeldenummer: 12194762.6
(22) Anmeldetag: 29.11.2012
(51) Int. Cl.: E06B 5/16, E06B 3/263, E06B 1/32, E06B 3/70

(54) **Feuerwiderstandsfähiges Profilbauteil**
Fire resistant profile component
Composant profilé résistant au feu

(30) Priorität: 25.01.2012 DE 102012100617
(43) Veröffentlichungstag der Anmeldung: 31.07.2013
(73) Patentinhaber: Novoferm GmbH, 46459 Rees (DE)
(72) Erfinder: Hoffmann, Ulrich, 56743 Mendig (DE)
(74) Vertreter: Patentanwälte Dr. Solf & Zapf

(56) Entgegenhaltungen:
- DE-U1- 9 321 360
- DE-U1-202011 004 069

## Beschreibung

Die vorliegende Erfindung betrifft ein feuerwiderstandsfähiges Profilbauteil zur Herstellung von Rahmenelementen für Fenster, Türen, Wände, Fassaden oder dergleichen, aufweisend zwei im Wesentlichen U-förmige Teilprofile, insbesondere aus stranggepresstem Aluminium, die eine Innentragschale und eine Außentragschale ausbilden, wobei jedes U-förmige Teilprofil einen Querschenkel und zwei U-Schenkel aufweist, die an Ihren freien Schenkelenden mittels thermisch trennender Isolierstege zu einem eine Hohlkammer umgebenden Verbundprofil verbunden sind, und die Hohlkammer mit einem Füllkörperprofil aus einer Brandschutzisoliermasse zumindest teilweise ausgefüllt ist, wobei das Füllkörperprofil sowohl in der Außentragschale als auch in der Innentragschale angeordnet ist, so dass die Außentragschale und die Innentragschale in einer zum Querschenkel parallelen Ebene durch das Füllkörperprofil mit über ihre lichte Breite verlaufenden Abschirmabschnitten ausgefüllt sind, und die beiden Abschirmabschnitte durch jeweils einen Kernabschnitt verbunden sind.

Ein derartiges feuerwiderstandsfähiges Profilbauteil ist aus der EP 1 425 492 B1 bekannt. Bei diesem bekannten Profilbauteil liegen die Schlösser und Verschlussteile der Beschlagelemente im Bereich des Brandschutzisolierkerns. Die hierzu erforderlichen Aussparungen für ein Schloss, für einen Schlosszylinder, für einen Drücker, für eine Falle, für einen Riegel und für Sicherungsbolzen oder dergleichen müssen nachträglich aus dem Metallprofil und dem Brandschutzisolierkern ausgefräst werden. Da die den Brandschutzisolierkern bildenden Füllkörperprofile aus mineralischen Materialien bestehen, ist die gleichzeitige Bearbeitung der Metallprofile und des mineralischen Brandschutzkerns mit einem sehr hohen Werkzeugverschleiss, Zeitaufwand sowie Staubbildung und Lärm verbunden.

Gebrauchsmuster DE 20 2011 004069 U1 offenbart ein feuerwiderstandsfähiges Profilbauteil mit allen Merkmalen des Oberbegriffs von Anspruch 1.

J Der vorliegenden Erfindung liegt die Aufgabe zu Grunde, ausgehend von dem gattungsgemäßen bekannten Profilbauteil, dieses derart zu verbessern, dass eine aufwändige und gleichzeitige Bearbeitung des Metallprofils und des in diesem befindlichen Brandschutzisolierkerns bzw. des diesen bildenden Profilbauteils entfallen kann.

Erfindungsgemäß wird dies dadurch erreicht, dass die Abschirmabschnitte durch jeweils einen Kernabschnitt verbunden sind und das Füllkörperprofil aus den Abschirmabschnitten und dem Kernabschnitt als einteiliges Profil hergestellt ist oder das Füllkörperprofil mit den Abschirmabschnitten aus mehreren aneinandergesetzten, vorgefertigten Profilteilen besteht, wobei die Ausnehmung bzw. die Ausnehmungen im Bereich des Kernabschnitts zwischen den Abschirmabschnitten ausgebildet sind, wobei das einteilige Profil bzw. die einzelnen Profilteile in ihrem Querschnitt unter Einfluss der Ausnehmungen derart dimensioniert ist bzw. sind, dass die geforderte Wärmedämmung für die jeweils geforderten Feuerwiderstandszeiten 30 min, 60 min, 90 min oder 120 min gemessen nach DIN EN 1634-1:2009-01 und DIN EN 1364-1:2011-11 erreicht werden.

Somit basiert die Erfindung darauf, dass die das Füllkörperprofil bildenden Profilteile vor dem Einbringen in das Metallprofil schon alle Aussparungen für die Beschlagteile besitzen, so dass diese kostengünstig vorgefertigt werden können. Hierbei ist es insbesondere vorteilhaft, wenn die das Füllkörperprofil bildenden Profilteile in einem Gießverfahren hergestellt werden. Erfindungsgemäß kann die Ausnehmung für die Aufnahme der Schlossteile parallel zu den Abschirmabschnitten durch den Kernabschnitt hindurch als Durchgangsausnehmung verlaufen. Hierbei ist die Durchgangsausnehmung vorteilhafterweise derart dimensioniert, dass sie eine Tiefe c aufweist, und die Abschirmabschnitte eine Tiefe b besitzen, und sich die Tiefe b berechnet aus $b \geq \frac{a - c}{2} ,$ wobei die Tiefe a die Tiefe eines Teilprofils im Bereich der Abschirmabschnitte ohne Durchgangsausnehmung ist. Die Tiefe a des Profilteils, das den Isolierkern im Normalbereich des Brandschutzprofils, d. h. des Brandschutzprofils ohne Ausnehmung darstellt, ist erforderlich, um die geforderte Wärmedämmung für die einzelnen Feuerwiderstandszeiten, 30 min, 60 min, 90 min und 120 min nach DIN EN 1634-1 :2009-01 und DIN EN 1364-1 :2011-11 zu erbringen. Die wärmetechnische Dämmung des Brandschutzprofils wird durch den Isolierkern erbracht, indem er während der Feuerwiderstandszeit Wasser freisetzt, das das Profil kühlt, und durch die dämmende Wirkung der Masse des Isolierkerns. Die erforderlichen Querschnitte sind in Brandversuchen ermittelt worden, wobei hier die Tiefe a des Isolierkerns die wesentliche Dimensionierungsgröße ist, da die Breite konstruktionsbedingt konstant ist.

Im Bereich des Schlosskerns wird die erforderliche Wärmedämmung und die Feuerwiderstandszeit durch die Kombination der kühlenden und wärmedämmenden Wirkung der beiden Abschirmabschnitte mit der Tiefe b sowie durch die isolierende Wirkung der Aussparung mit der Tiefe c erreicht. Auf Grund der zusätzlichen isolierenden Wirkung der Aussparung c kann die gesamte Masse des Profilteils, das den Isolierkern im Schlossbereich bildet, geringer werden als die gesamte Masse des Standardisolierkerns ohne Ausnehmung. Die Stabilität der Abschirmabschnitte kann durch Einlegen von Geweben aus Metall oder Glasfasern wesentlich erhöht werden.

Damit sich die Abschirmabschnitte der Profilteile im Schlossbereich nach dem Abschmelzen der aus Aluminium bestehenden Innentragschale bzw. Außentragschale am oberen und unteren Ende des Profilteils nicht lösen, werden sie beidseitig der Ausnehmung durch Verbindungsstege verbunden.

Zudem kann es zweckmäßig sein, wenn eine Aussparung für die Riegelstangen zur Verriegelung einer Tür oder eines Fensters nach oben bzw. nach unten eingebracht ist.

Vorteilhafte Ausführungen der Erfindung sind in den Unteransprüchen enthalten und werden an Hand der in den beiliegenden Zeichnungen dargestellten Ausführungsbeispiele näher erläutert.

Es zeigen:
- Fig. 1: einen Querschnitt durch ein erfindungsgemäßes Feuerwiderstandsprofil für einen Türrahmen und ein Türflügelprofil außerhalb eines Bereichs zur Aufnahme eines Türschlosses oder dergleichen,
- Fig. 2: einen Querschnitt durch das erfindungsgemäße Feuerwiderstandsprofil gemäß Fig. 1, jedoch durch den Bereich zur Aufnahme eines Schlosses, siehe Schnitte II-II in Fig. 5 und 6,
- Fig. 3: eine Ansicht auf ein Teilprofil des Füllkörperprofils für das Türflügelprofil gemäß Fig. 1 und 2,
- Fig. 4: eine Ansicht für ein Teilprofil des Füllkörperprofils für das Türrahmenprofil gemäß Fig. 1 und 2,
- Fig. 5: eine perspektivische Ansicht auf das Teilprofil gemäß Fig. 3 in Richtung des Pfeils V in Fig. 3,
- Fig. 6: eine perspektivische Ansicht des Teilprofils gemäß Fig. 5 in Richtung des Pfeils VI,
- Fig. 7: einen Schnitt durch das Teilprofil des Füllkörperprofils des Rahmenteils in Fig. 1,
- Fig. 8a und 8b: Schnitte entlang der Schnittlinien VIIIa-VIIIa in Fig. 3 sowie entlang der Schnittlinien Vlllb-Vlllb in Fig. 4,
- Fig. 9: Schnitte entlang der Schnittlinien IX-IX und IX-IX in Fig. 3,
- Fig. 10: einen Querschnitt durch eine Ausführungsform eines erfindungsgemäßen Profilteils.

In den Fig. 1 bis 10 sind gleiche Teile bzw. funktionsgleiche Teile mit denselben Bezugszeichen gekennzeichnet. Sofern bestimmte beschriebene und/oder aus den Zeichnungen entnehmbare Merkmale des erfindungsgemäßen Profilbauteils oder seiner Bestandteile nur im Zusammenhang mit einem Ausführungsbeispiel beschrieben sind, sind diese aber auch gemäß der Erfindung unabhängig von diesem Ausführungsbeispiel als Einzelmerkmal oder aber auch in Kombination mit anderen Merkmalen der einzelnen Ausführungsbeispiele wesentlich und werden als zur Erfindung gehörig beansprucht.

Wie aus Fig. 1 zu ersehen ist, besteht ein erfindungsgemäßes, feuerwiderstandsfähiges Profilbauteil 1, insbesondere zur Herstellung von Rahmenelementen von Fenstern, Türen, Wänden, Fassaden oder dergleichen aus einer U-förmigen Innentragschale 2 und einer ebenfalls U-förmigen Außentragschale 3, die insbesondere aus stranggepresstem Aluminium hergestellt sind. Die Innen- und Außentragschale 2, 3, weisen Querschenkel 4 auf, die jeweils einer Rauminnenseite oder einer Raumaußenseite zugekehrt sind und von eventuell auftretendem Feuer unmittelbar beaufschlagt werden. Weiterhin besitzen die Innentragschale 2 und die Außentragschale 3 zwei an den Enden der Querschenkel 4 ausgebildete, U-Schenkel 5, die einander zugewandt sind und von den Querschenkeln 4 etwa rechtwinklig abstehen. Die U-Schenkel 5 sind an ihren freien Schenkelenden mittels thermisch trennender Isolierstege 6 zu einem eine Hohlkammer 7 umgebendes Verbundprofil verbunden. Hierzu sind die Isolierstege 6 in den Enden der U-Schenkel 5 kraft- und formschlüssig befestigt. Die Isolierstege 6 haben die Eigenschaft, dass sie schlecht wärmeleitend sind und unter Hitzeeinwirkung schmelzen. Die Hohlkammer 7 ist mit einem Füllkörperprofil 8 aus einer Brandschutzisoliermasse zumindest teilweise ausgefüllt, wobei das Füllkörperprofil 8 sowohl in der Außentragschale 3 als auch in der Innentragschale 2 in einer zu den Querschenkel 4 parallelen Ebene durch das Füllkörperprofil 8 mit über ihre lichte Breite verlaufenden Abschirmabschnitten 9 ausgefüllt sind und die beiden Abschirmabschnitte 9 durch jeweils einen Kernabschnitt 10 verbunden sind. Die Abschirmabschnitte 9 sind mit der Innentragschale 2 bzw. der Außentragschale 3 formschlüssig verbunden. Diese Formschlussverbindung erfolgt über von den U-Schenkein 5 in die Hohlkammer 7 hineinragende Stege bzw. Vorsprünge 11, die mit formmäßig angepassten Profilteilen 12 des Füllkörperprofils 8 zusammenwirken. Das Füllkörperprofil 8 ist entweder als einteiliges Profil ausgebildet, das sich über die gesamte Länge des jeweiligen Rahmenbauteils erstreckt oder aber es ist aus mehreren aneinandergereihten, vorgefertigten Profilteilen 13, 13a, 13b, 13c gebildet, wobei in dem einteiligen Profil oder mindestens in einem der Profilteile 13, 13a, 13b, 13c eine oder mehrere Ausnehmungen 14, 14a, 14b, 14c derart ausgeformt ist bzw. sind, dass darin Beschlagelemente 15a, 15b, 15c z. B. Schlosskästen, Schlosszylinder, Türdrücker, Verriegelungsstangen oder dergleichen einsetzbar sind. Hierbei sind die Ausnehmungen 14, 14a, 14b, 14c zwischen den Abschirmabschnitten 9 ausgebildet, wobei das einteilige Profil bzw. die einzelnen Profilteile 13, 13a, 13b, 13c in ihrem Querschnitt unter Einschluss der Ausnehmungen 14, 14a, 14b, 14c derart dimensioniert ist bzw. sind, dass die jeweils geforderten Brandschutzzeiten gemessen nach DIN EN 1634-1 :2009-01 und DIN EN 1364-1 :2011-11 erreicht werden.

In der linken Hälfte von Fig. 1 ist ein erfindungsgemäßes Profilbauteil 1 dargestellt, und zwar in einem Bereich, in dem an dem Profilbauteil 1 keine Beschlagteile befestigt werden. Insofern ist dort das Füllkörperprofil als Vollkörperprofil ohne Ausnehmung aus den Abschirmabschnitten 9 und dem Kernabschnitt 10 ausgebildet. Hierbei ist der Querschnitt in diesem Abschnitt des Füllkörperprofils 8 derart dimensioniert, dass es die gewünschten Brandschutzzeiten gemessen nach DIN EN 1634-1 :2009-01 und DIN EN 1364-1 :2011-11 erreicht. Durch die Dimensionierung des erfindungsgemäßen Profilbauteils 1 wird erreicht, dass bei Abschmelzen einer der Tragschalen 2 oder 3 die jeweils gegenüberliegende Tragschale 2 oder 3 vor der Überschreitung der Temperaturen, die laut den Normen vorgegeben sind, schützt. Dies wird dadurch bewirkt, dass die Isoliermasse des Füllkörperprofils 8 als isolierender Block vor der feuerabgewandten inneren bzw. äußeren Tragschale 2, 3 liegt und die Brandschutzisoliermasse des Füllkörperprofils 8 unter Hitzeeinwirkung kristallines Wasser freisetzt, so dass das gesamte Profilbauteil 1 zusammen mit der Brandschutzisoliermasse des Füllkörperprofils 8 gekühlt wird. Außerdem kann zur Verbesserung der Tragfähigkeit ein metallisches Gewebe aus Metall- oder Glasfasern in dem Füllkörperprofil 8 integriert sein, wobei die Maschenweite w eines derartigen Gewebes 3 mm ≤ w ≤ 7 mm beträgt.

Erfindungsgemäß ist nun vorgesehen, wie insbesondere aus den Fig. 3 bis 10 zu erkennen ist, dass das in der Hohlkammer 7 aufgenommene Füllkörperprofil 8 aus einzelnen Profilteilen 13, 13a, 13b, 13c zusammengesetzt ist, die aneinanderliegend angeordnet sein können und die als vorgeformte, gegossene Formteile hergestellt sind. Diese einzelnen Profilteile 13, 13a, 13b, 13c werden in die Hohlkammer 7 eingeschoben und werden dann über die ausgebildeten Formschlussverbindungen innerhalb des Profilbauteils 1 gehalten.

In Fig. 3, 5, 6 ist ein Profilteil 13a dargestellt, das im Bereich eines Türschlosses innerhalb eines Türflügels in dem erfindungsgemäßen Profilbauteil 1 angeordnet ist. Wie bereits ausgeführt, wird ein derartiges Profilteil 13a in einer entsprechenden Form im Gießverfahren hergestellt. In diesem Profilteil 13a befinden sich Öffnungen 18 und 19, die für die Aufnahme eines Türgriffs bzw. eines Schlosszylinders erforderlich sind. Des Weiteren weist dieses Profilteil 13a, wie dies insbesondere in den Fig. 2 und 8a sowie in den Fig. 5 und 6 zu erkennen ist, eine durchgehende Ausnehmung 14 auf, die parallel zu den Abschirmabschnitten 9 durch den Kernabschnitt 10 hindurch verläuft. In diese Ausnehmung 14 kann dann der entsprechende Schlosskasten eines Schlosses mit den erforderlichen Verriegelungselementen eingesetzt werden.

In Fig. 7 ist der Querschnitt eines Profilteils 13 dargestellt, und zwar im Bereich, in dem keinerlei Beschlagsteile befestigt werden, so dass dieses Profilteil 13 in diesem Abschnitt denjenigen Querschnitt und diejenigen Abmessungen aufweist, die in Anpassung an das jeweilige Profil und die Größe der Innentragschale 2 und der Außentragschale 3 sowie der Isolierstege 6 erforderlich sind, um die geforderten Feuerwiderstandszeiten nach DIN EN 1634-1 :2009-01 und DIN EN 1364-1 :2011-11 zu gewährleisten.

Im vorliegenden Fall besitzt dieses Profilteil 13 in diesem Bereich die Tiefe a. Hierzu wird auch auf Fig. 1, linke Hälfte verwiesen.

In Fig. 8a ist ein Querschnitt durch das in Fig. 5 dargestellte Profilteil 13a dargestellt, und zwar entsprechend der Schnittlinie VIIIa-VIIIa in Fig. 3, so dass dieser Schnitt durch den Bereich der durchgehenden Ausnehmung 14 verläuft, wie dies auch in Fig. 2, linke Hälfte zu erkennen ist. Durch die Ausnehmung 14 wird in diesem Abschnitt des Profilteils 13a bewirkt, dass die Abschirmabschnitte 9 voneinander getrennt sind. Die Tiefe b der Abschirmabschnitte 9 ist hierbei gleich groß und die Abschirmabschnitte 9 haben einen Abstand c entsprechend den Abmessungen des jeweiligen einzusetzenden Beschlagteils. Der Abstand bzw. die Tiefe c der Durchgangsausnehmung 14 und die Tiefe a des Profilteils 13 ohne Beschlagausnehmung bestimmen die Tiefe b der Abschirmabschnitte 9, wobei gilt: $b \geq \frac{a - c}{2}$

Im Bereich der Ausnehmung 14 wird die erforderliche Wärmedämmung und Feuerwiderstandszeit durch die Kombination der kühlenden und wärmedämmenden Wirkung der beiden Abschirmabschnitte 9 mit der Tiefe b sowie durch die isolierende Wirkung der Ausnehmung mit der Tiefe c erreicht. Auf Grund der zusätzlich isolierenden Wirkung der Ausnehmung 14 kann die gesamte Masse des Isolierkörpers im Bereich der durchgehenden Aussparung 14 geringer werden als die gesamte Masse des Isolierkörpers im Bereich außerhalb der Ausnehmung 14, und zwar bezogen auf den in Fig. 7 dargestellten Querschnitt des Füllkörperprofils 8. Die Mindesttiefe b der Abschirmabschnitte 9 für eine übliche Größe einer durchgehenden Ausnehmung 14, wobei gilt 15 mm ≥ c ≤ 25 mm, errechnet sich wie folgt: $b \geq \frac{a - c}{2}$

Werden größere Einbauteile in den Profilkörper des Füllkörperprofils 8 eingebaut, so errechnet sich die Breite b der Abschirmabschnitte 9 wie folgt: $b \geq \frac{a - c x 0 , 85}{2}$
wobei die Tiefe c > 25 mm ist. Das Maß für b darf dabei aus Stabilitätsgründen nicht kleiner als 5 mm werden, damit sich nicht nach dem Abschmelzen der Aluminium-Außentragschale 3 auf der Feuerseite das Füllkörperprofil aus dem Profil löst. Des Weiteren ist zu erkennen, siehe Fig. 5, 6 und 9, dass beidseitig der durchgehenden Ausnehmung 14 Verbindungsstege 21 am Profilteil 13a vorhanden sind, die die Abschirmabschnitte 9 verbinden, und wobei im Bereich der Verbindungsstege 21 eine einseitig offene Ausnehmung 14a ausgeformt ist, in der eine eventuell vorhandene Riegelstange 22 geführt werden kann, die zur Verriegelung einer Tür nach oben bzw. unten dient. Erfindungsgemäß weist somit das Profilteil 13a, das eine durchgehende Ausnehmung 14 für die Aufnahme eines Schlosskastens aufweist, zusätzlich die sich in Längsrichtung beidseitig anschließenden Ausnehmungen 14a auf, so dass es sich hier um ein Profilteil handeln kann, das als Standardprofilteil stets Verwendung findet. Sofern erfindungsgemäß mehrere Profilteile 13, 13a aneinanderliegend das gesamte Füllkörperprofil 8 bilden, weisen diejenigen Profilteile 13, die keinerlei Beschlagelemente, z. B. eine Verriegelung aufnehmen müssen, jeweils nur einen Querschnitt ohne Ausnehmungen auf, der entsprechend der Fig. 7 ausgebildet ist. Hierzu wird auch ergänzend auf die Fig. 1, linke Seite verwiesen, wo entsprechend ein erfindungsgemäßes Rahmenbauteil mit einem entsprechenden Profilteil 13 abgebildet ist.

Wie sich aus Fig. 2, rechte Hälfte, Fig. 4 und Fig. 8b ergibt, befindet sich in einem erfindungsgemäßen Profilbauteil1, das für einen Blendrahmen verwendet wird, im Innern ein Teilprofil 13b, das eine durchgehende Ausnehmung 14b für die Aufnahme z. B. eines elektrischen Türöffners oder dergleichen Bauteile für Sonderschlösser besitzt. Hierbei entspricht die Gesamttiefe t des Teilprofils 13b der Gesamttiefe 2b+c des Teilprofils 13a, wie im obigen Absatz angegeben. Die durchgehende Ausnehmung 14b weist an ihrer engsten Stelle 23 den Abstand c zwischen den Abschirmabschnitten 9 auf. Die Ausnehmung 14b erweitert sich von dieser engsten Stelle 23 in Richtung auf das gegenüberliegende Rahmen-Profilbauteil, wobei jedoch die Erweiterung dadurch begrenzt ist, dass das Profilteil 13b durch Formschluss in der Innentragschale 2 und der Außentragschale 3 mittels entsprechender Formschlussverbindungen durch Stege 11 und diese aufnehmende Profilteile 12 gehalten ist. Beidseitig der Ausnehmung 14b erstreckt sich eine kanalartige Ausnehmung 14a beidseitig in Längsrichtung des Profilteils 13b, siehe entsprechend die Schnittlinie IXa-IXa in Fig. 4. Hieraus ergibt sich, dass im Bereich der Ausnehmung 14a das Profilteil 13b spiegelsymmetrisch zum Profilteil 13a ist, wobei diese Ausnehmung 14a der Ausnehmung 14a im Profilteil 13 a entspricht. An das Profilteil 13b zur Aufnahme von Schlossteilen können sich Profilteile 13 und/oder 13c, siehe Fig. 10, anschließen. Die Profilteile 13c besitzen einseitig auf ihrer einem Türspalt 24 zugekehrten Seite eine in ihrer Längsrichtung verlaufende Ausnehmung 14c. Das Profilteil 13c entspricht in seinen Abmessungen dem Profilteil 13, siehe Fig. 7. Die Ausnehmung 14c wird dadurch gebildet, dass eine am Kernabschnitt 10 des Profilteils 13 befindliche Haltrippe 25 entfernt ist. Der Halterippe 25 am Profilteil 13 entspricht eine korrespondierende Halterippe 25a an der gegenüberliegenden Seite des Kernabschnitts 10. Die Halterippen 25, 25a sind geführt in einen durch die Isolierstege 6 überbrückten Spalt 26 zwischen den U-Schenkeln 5. Die Ausnehmung 14c mit Profilteil 13c dient zur Aufnahme z. B. eines Kabelübergangs, elektrischer Anschlusskabel und Magnetkontakten oder als Aussparung zur Aufnahme von Falle oder Riegel von Schlössern sowie von Zapfen von Sicherungsbolzen.

Somit umfasst die Erfindung insbesondere vier unterschiedliche Profilteile 13, 13a, 13b, 13c, die entsprechend der gewünschten Verwendung in einem erfindungsgemäßen feuerwiderstandsfähigen Profilbauteil miteinander kombiniert werden können. Durch die Herstellung der vorgeformten Profilteile 13, 13a, 13b, 13c im Gießverfahren können alle möglichen Profilformen mit hoher Maßgenauigkeit realisiert werden, wobei zur Aussteifung des Profilteils insbesondere im Bereich der Abschirmabschnitte Gewebe aus Metall, Kunststoff und/oder Glasfasern in dem Gussteil integriert sein können. Durch das Einbringen bzw. Einschieben der vorgefertigten Teilprofile in die aus der Innen- und Außentragschale gebildeten Metallprofile können die Metallprofile vor dem Einschieben der vorgefertigten das Füllkörperprofil bildenden Teilprofile in bekannten Weise auf einer CNC-gesteuerten Maschine kostengünstig bearbeitet werden. Es liegt ebenfalls im Rahmen der Erfindung, wenn bei einem aus einem erfindungsgemäßen Profilbauteil hergestellten Rahmen pro Rahmenseite in das Metallprofil ein durchgehendes, einstückiges, vorgefertigtes erfindungsgemäßes Profilbauteil eingeschoben ist, das alle notwendigen Ausnehmungen enthält und das abschnittsweise die Querschnitte der Fig. 7, 8a, 8b, 9 und 10 aufweisen kann.

Zum Herstellen des erfindungsgemäßen Füllkörperprofils als vorgefertigtes Profil werden in eine Gießform mit der Negativkontur des herzustellenden Füllkörperprofils ein Formteil oder mehrere Formteile aus Kunststoff, z. B. Styropor oder dergleichen eingelegt, die die Negativform der in dem Füllkörperprofil vorgesehenen Ausnehmungen besitzen. Nach dem Einlegen dieser Formteile wird die Gießform mit der Brandschutzisoliermasse ausgegossen. Nach dem Erkalten der Brandschutzisoliermasse wird das Formteil entformt.

Die erfindungsgemäß hergestellten, vorgefertigten Profile können auf Lager gefertigt werden, wobei dann für den einzelnen Verwendungsfall nur noch eine Längenanpassung erforderlich ist. Insoweit bezieht sich die vorliegende Erfindung ebenfalls auf das vorgefertigte Füllkörperprofil als einheitliches Profil oder aus mehreren Teilprofilen, insbesondere den Teilprofilen 13, 13a, 13b, 13c. Die Ausnehmung zur Aufnahme von Schlössern kann dabei erfindungsgemäß so groß gestaltet werden, dass alle Schlosstypen und Größen eingebaut werden können, so dass jeweils nur ein Profilteil für den Schlossbereich, das für alle gängigen Schlösser passt, erforderlich ist, wodurch sich eine sehr kostengünstige Lagerhaltung ergibt. Des Weiteren kann erfindungsgemäß das Teilprofil zur Aufnahme des Schlosskerns immer auch eine Aussparung für eine erforderliche Riegelstange aufweisen, die nach oben oder unten verriegeln kann. Auch hierdurch ergibt sich eine kostengünstige Lagerhaltung.

Die Erfindung ist nicht auf die dargestellten und beschriebenen Ausführungsbeispiele beschränkt, sondern umfasst auch alle im Sinne der Erfindung gleichwirkenden Ausführungen. Ferner ist die Erfindung bislang auch noch nicht auf die im Anspruch 1 definierte Merkmalskombination beschränkt, sondern kann auch durch jede beliebige andere Kombination von bestimmten Merkmalen aller insgesamt offenbarten Einzelmerkmalen definiert sein. Dies bedeutet, dass grundsätzlich praktisch jedes Einzelmerkmal des Anspruchs 1 weggelassen bzw. durch mindestens ein an anderer Stelle der Anmeldung offenbartes Einzelmerkmal ersetzt werden kann. Insofern ist der Anspruch 1 lediglich als ein erster Formulierungsversuch für eine Erfindung zu verstehen.

## Patentansprüche

1. Feuerwiderstandsfähiges Profilbauteil (1) zur Herstellung von Rahmenelementen für Fenster, Türen, Wänden, oder Fassaden aufweisend zwei im Wesentlichen U-förmige Teilprofile, insbesondere aus stranggepresstem Aluminium, die eine Innentragschale (2) und eine Außentragschale (3) ausbilden, wobei jedes der U-förmigen Teilprofile (2, 3) einen Querschenkel (4) und zwei U-Schenkel (5) umfasst, die an ihren freien Schenkelenden mittels thermisch trennender Isolierstege (6) zu einem eine Hohlkammer (7) umgebenden Verbundprofil verbunden sind und die Hohlkammer (7) mit einem Füllkörperprofil (8) aus einer Brandschutzisoliermasse zumindest teilweise ausgefüllt ist, wobei das Füllkörperprofil (8) sowohl in der Außentragschale (3) als auch der Innentragschale (2) angeordnet ist, so dass die Außentragschale (3) und die Innentragschale (2) in einer zu ihrem Querschenkel (4) parallelen Ebene durch das Füllkörperprofil (8) mit über ihre lichte Breite verlaufenden Abschirmabschnitten (9) ausgefüllt sind, wobei eine oder mehrere Ausnehmungen (14, 14a, 14b, 14c) in dem Füllkörperprofil (8) derart ausgeformt ist bzw. sind, dass darin Beschlagelemente (15, 15a), z. B. Schlosskästen, Schlosszylinder, oder Türdrücker einsetzbar sind,
**dadurch gekennzeichnet, dass** die Abschirmabschnitte (9) durch jeweils einen Kernabschnitt (10) verbunden sind und das Füllkörperprofil (8) aus den Abschirmabschnitten (9) und dem Kernabschnitt (10) als einteiliges Profil hergestellt ist oder das Füllkörperprofil (8) mit den Abschirmabschnitten (9) aus mehreren aneinandergesetzten, vorgefertigten Profilteilen (13, 13a, 13b, 13c) besteht, wobei die Ausnehmung bzw. die Ausnehmungen (14, 14a, 14b, 14c) im Bereich des Kernabschnitts (10) zwischen den Abschirmabschnitten (9) ausgebildet sind, wobei das einteilige Profil bzw. die einzelnen Profilteile (13, 13a, 13b, 13c) in ihrem Querschnitt unter Einfluss der Ausnehmungen (14, 14a, 14b, 14c) derart dimensioniert ist bzw. sind, dass die geforderte Wärmedämmung für die jeweils geforderten Feuerwiderstandszeiten 30 min, 60 min, 90 min oder 120 min gemessen nach DIN EN 1634-1 :2009-01 und DIN EN 1364-1 :2011-11 erreicht werden.

2. Feuerwiderstandsfähiges Profilbauteil (1) nach Anspruch 1,
**dadurch gekennzeichnet, dass** die Ausnehmung (14, 14b) parallel zu den Abschirmabschnitten (9) durch den Kernabschnitt (10) hindurch als Durchgangsausnehmung verläuft.

3. Feuerwiderstandsfähiges Profilbauteil (1) nach Anspruch 2,
**dadurch gekennzeichnet, dass** die durchgehende Ausnehmung (14, 14b) eine Tiefe (c) aufweist und die Abschirmabschnitte (9) eine Tiefe (b) besitzen und sich b errechnet aus $b \geq \frac{a - c}{2} ,$ wobei a die Tiefe eines Profilteils (13) im Bereich der Abschirmabschnitte ohne eine Durchgangsausnehmung (14, 14b) ist und wobei weiterhin gilt 15 ≥ c ≤ 25.

4. Feuerwiderstandsfähiges Profilbauteil (1) nach Anspruch 2,
**dadurch gekennzeichnet, dass** die durchgehende Ausnehmung (14, 14b) eine Tiefe (c) aufweist, und die Abschirmabschnitte (9) jeweils eine Tiefe (b) besitzen, die sich berechnet aus $b \geq \frac{a - c x 0 , 85}{2} ,$ wobei a die Tiefe eines Profilteils (13) ohne Durchgangsausnehmung (14, 14b) im Bereich der Abschirmabschnitte (9) ist und weiterhin gilt c > 25 mm und b nicht kleiner als 5 mm, d. h. b ≥5 mm.

5. Feuerwiderstandsfähiges Profilbauteil (1) nach einem der Ansprüche 1 bis 4,
**dadurch gekennzeichnet, dass** das einteilige Profil und die Teilprofile (13, 13a, 13b, 13c) mittels der Abschirmabschnitte (9) mit der Innentragschale (2) und der Außentragschale (3) formschlüssig verbunden sind.

6. Feuerwiderstandsfähiges Profilbauteil (1) nach einem der Ansprüche 1 bis 5,
**dadurch gekennzeichnet, dass** das das Füllkörperprofil (8) bildende Profil als einteiliges Gussteil und die Teilprofile (13, 13a, 13b, 13c) als Gussteile ausgebildet sind.

7. Feuerwiderstandsfähiges Profilbauteil (1) nach einem der Ansprüche 1 bis 6,
**dadurch gekennzeichnet, dass** das einteilige, das Füllkörperprofil (8) bildende Profil und die Teilprofile (13, 13a, 13b, 13c) ein in ihrem Gusskörper integriertes Gewebe aus Metall, Kunststoff oder Glasfasern insbesondere in den Abschirmabschnitten (9) aufweisen.

8. Feuerwiderstandsfähiges Profilbauteil (1) nach Anspruch 7,
**dadurch gekennzeichnet, dass** die Maschenweite (w) des Gewebes 3 mm ≤ w ≤ 7 mm beträgt.

## Claims

1. Fire-resistant profile component (1) for producing frame elements for windows, doors, walls or facades, comprising two substantially U-shaped part profiles, in particular of extruded aluminium, which form an inner supporting shell (2) and an outer supporting shell (3), wherein each of the U-shaped part profiles (2, 3) comprises a transverse leg (4) and two U-legs (5) which are connected at their free leg ends by means of thermally separating insulating webs (6) to form a composite profile surrounding a hollow chamber (7), and the hollow chamber (7) is at least partially filled with a filling body profile (8) made of a fire protection insulating material, wherein the filling body profile (8) is arranged both in the outer supporting shell (3) and the inner supporting shell (2), with the result that the outer supporting shell (3) and the inner supporting shell (2) are filled, in a plane parallel to their transverse leg (4), by the filling body profile (8) with shielding portions (9) extending over their clear width, wherein one or more clearances (14, 14a, 14b, 14c) is or are formed in the filling body profile (8) in such a way that fitting elements (15, 15a), for example lock cases, lock cylinders or door handles, can be inserted therein, **characterized in that** the shielding portions (9) are connected by in each case a core portion (10), and the filling body profile (8) is produced from the shielding portions (9) and the core portion (10) as a one-part profile, or the filling body profile (8) with the shielding portions (9) consists of a plurality of prefabricated profile parts (13, 13a, 13b, 13c) put together, wherein the clearance or the clearances (14, 14a, 14b, 14c) is or are formed in the region of the core portion (10) between the shielding portions (9), wherein the one-part profile or the individual profile parts (13, 13a, 13b, 13c) is or are dimensioned in their cross section under the influence of the clearances (14, 14a, 14b, 14c) in such a way that the required thermal insulation for the in each case required fire resistance times of 30 min, 60 min, 90 min or 120 min measured according to DIN EN 1634-1 : 2009-01 and DIN EN 1364-1 : 2011-11 are achieved.

2. Fire-resistant profile component (1) according to Claim 1, **characterized in that** the clearance (14, 14b) extends as through-clearance through the core portion (10) parallel to the shielding portions (9).

3. Fire-resistant profile component (1) according to Claim 2, **characterized in that** the through-clearance (14, 14b) has a depth (c) and the shielding portions (9) have a depth (b) and b is calculated from $b \geq \frac{a - c}{2} ,$ where a is the depth of a profile part (13) in the region of the shielding portions without a through-clearance (14, 14b) and where it further holds that 15 ≥ c ≤ 25.

4. Fire-resistant profile component (1) according to Claim 2, **characterized in that** the through-clearance (14, 14b) has a depth (c), and the shielding portions (9) each have a depth (b) which is calculated from $b \geq \frac{a - cx ⁢ 0.85}{2} ,$ where a is the depth of a profile part (13) without through-clearance (14, 14b) in the region of the shielding portions (9) and it further holds that c > 25 mm and b is not less than 5 mm, i.e. b ≥ 5 mm.

5. Fire-resistant profile component (1) according to one of Claims 1 to 4, **characterized in that** the one-part profile and the part profiles (13, 13a, 13b, 13c) are connected in a form-fitting manner to the inner and outer supporting shells (2, 3) by means of the shielding portions (9).

6. Fire-resistant profile component (1) according to one of Claims 1 to 5, **characterized in that** the profile forming the filling body profile (8) is formed as a one-part casting and the part profiles (13, 13a, 13b, 13c) are formed as castings.

7. Fire-resistant profile component (1) according to one of Claims 1 to 6, **characterized in that** the one-part profile forming the filling body profile (8) and the part profiles (13, 13a, 13b, 13c) have, in particular in the shielding portions (9), a fabric of metal, plastic or glass fibres integrated in their cast body.

8. Fire-resistant profile component (1) according to Claim 7, **characterized in that** the mesh size (w) of the fabric is 3 mm ≤ w ≤ 7 mm.

## Revendications

1. Composant profilé résistant au feu (1) pour la fabrication d'éléments de châssis pour des fenêtres, des portes, des murs ou des façades, présentant deux profilés partiels essentiellement en forme de U, en particulier en aluminium filé à la presse, qui forment une coquille portante intérieure (2) et une coquille portante extérieure (3), dans lequel chacun des profilés partiels en forme de U (2, 3) comprend une branche transversale (4) et deux branches de U (5), qui sont reliées à leurs extrémités de branche libres au moyen d'ailes isolantes (6) de séparation thermique en un profilé composite entourant une chambre creuse (7) et la chambre creuse (7) est remplie au moins partiellement avec un profilé de corps de remplissage (8) en une masse d'isolation contre l'incendie, dans lequel le profilé de corps de remplissage (8) est disposé aussi bien dans la coquille portante extérieure (3) que dans la coquille portante intérieure (2), de telle manière que la coquille portante extérieure (3) et la coquille portante intérieure (2) soient remplies par le profilé de corps de remplissage (8) dans un plan parallèle à leur branche transversale (4) avec des parties de protection (9) s'étendant sur leur largeur libre, dans lequel un ou plusieurs évidement(s) (14, 14a, 14b, 14c) est/sont formé (s) dans le profilé de corps de remplissage (8) de telle manière que des éléments de quincaillerie (15a, 15b), par exemple des coffres de serrure, des cylindres de serrure ou des poignées de porte puissent y être insérés, **caractérisé en ce que** les parties de protection (9) sont chaque fois reliées par une partie de noyau (10) et le profilé de corps de remplissage (8) est fabriqué en un profilé en une seule pièce à partir des parties de protection (9) et de la partie de noyau (10) ou le profilé de corps de remplissage (8) avec les parties de protection (9) se compose de plusieurs parties de profilé préfabriquées juxtaposées (13, 13a, 13b, 13c), dans lequel le ou les évidement(s) (14, 14a, 14b, 14c) est/sont formé (s) dans la région de la partie de noyau (10) entre les parties de protection (9), dans lequel le profilé en une seule pièce ou les parties de profilé individuelles (13, 13a, 13b, 13c) est/sont dimensionné(es) dans leur section transversale, sous l'influence des évidements (14, 14a, 14b, 14c), de telle manière que l'isolation thermique requise pour les durées respectivement requises de résistance au feu de 30 min, 60 min, 90 min ou 120 min, mesurée selon les normes DIN EN 1634-1:2009-01 et DIN EN 1364-1:2011-11, soit atteinte.

2. Composant profilé résistant au feu (1) selon la revendication 1, **caractérisé en ce que** l'évidement (14, 14b) s'étend parallèlement aux parties de protection (9) à travers la partie de noyau (10) sous forme d'évidement traversant.

3. Composant profilé résistant au feu (1) selon la revendication 2, **caractérisé en ce que** l'évidement traversant (14, 14b) présente une profondeur (c) et les parties de protection (9) possèdent une profondeur (b) et b est calculé à partir de $b \geq \frac{a - c}{2} ,$ où a est la profondeur d'une partie de profilé (13) dans la région des parties de protection sans un passage traversant (14, 14b) et où on a en plus 15 ≥ c ≤ 25.

4. Composant profilé résistant au feu (1) selon la revendication 2, **caractérisé en ce que** l'évidement traversant (14, 14) présente une profondeur (c) et les parties de protection (9) possèdent respectivement une profondeur (b), qui est calculée à partir de $b \geq \frac{a - c \times 0 , 85}{2} ,$ où a est la profondeur de la partie de profilé (13) sans évidement traversant (14, 14b) dans la région des parties de protection (9) et où l'on a en outre c > 25 mm et b non inférieur à 5 mm, c'est-à-dire b ≥ 5 mm.

5. Composant profilé résistant au feu (1) selon l'une quelconque des revendications 1 à 4, **caractérisé en ce que** le profilé en une pièce et les profilés partiels (13, 13a, 13b, 13c) sont assemblés par emboîtement avec la coquille portante intérieure et la coquille portante extérieure (2, 3) au moyen des parties de protection (9) .

6. Composant profilé résistant au feu (1) selon l'une quelconque des revendications 1 à 5, **caractérisé en ce que** le profilé formant le profilé de corps de remplissage (8) est réalisé sous forme de pièce moulée en une seule pièce et les profilés partiels (13, 13a, 13b, 13c) sont réalisés sous forme de pièces moulées.

7. Composant profilé résistant au feu (1) selon l'une quelconque des revendications 1 à 6, **caractérisé en ce que** le profilé et les profilés partiels (13, 13a, 13b, 13c) formant le profilé de corps de remplissage (8) présentent un tissu en métal, en matière plastique ou en fibres de verre, intégré dans leur corps moulé, en particulier dans les parties de protection (9).

8. Composant profilé résistant au feu (1) selon la revendication 7, **caractérisé en ce que** la largeur (w) des mailles du tissu vaut 3 mm ≤ w ≤ 7 mm.
